# EUROPÄISCHE PATENTANMELDUNG

(11) **EP 0 796 963 A1**
(43) Veröffentlichungstag der Anmeldung: **24.09.1997**
(21) Anmeldenummer: 97104680.0
(22) Anmeldetag: 19.03.1997
(51) Int. Cl.: E04F 19/06, E04B 1/76

(54) **Abschlussleiste für Aussenisolierungen von Gebäuden**

(30) Priorität: 21.03.1996 DE 29605273 U
(71) Anmelder: Beig, Walter, 53783 Eitorf (DE)
(72) Erfinder: Beig, Walter, 53783 Eitorf (DE)
(74) Vertreter: WALTHER, WALTHER & HINZ Patentanwälte

(57) **Zusammenfassung**

Gegenstand der Erfindung ist eine Abschlußleiste für Außenisolierungen von Gebäuden mit einem an einer Gebäudewand befestigbaren Wandprofil (16), an dem ein Abschlußprofil (18) verschieblich gehalten ist. Eine Abschlußleiste, die im Wand- und/oder im Abschlußprofil in Verschieberichtung ausgerichtete Langlöcher vorweist, und deren Abschlußprofil mittels in den Langlöchern eingebrachter Schrauben, Nieten und/oder Bolzen am Wandprofil gehalten ist, wird dadurch erreicht, daß im Wand- (16) und/oder im Abschlußprofil (18) in Verschieberichtung ausgerichtete Langlöcher (26) vorgesehen sind, und daß das Abschlußprofil (18) mittels in den Langlöchern (26) eingebrachter Schrauben, Nieten (22) und/oder Bolzen am Wandprofil (16) gehalten ist.

## Beschreibung

Die vorliegende Erfindung betrifft eine Abschlußleiste für Außenisolierungen von Gebäuden mit einem an einer Gebäudewand befestigbaren Wandprofil, an dem ein Abschlußprofil verschieblich gehalten ist, wie sie beispielsweise an der Unterseite einer aus Dämmplatten bestehenden Isolierschicht angebracht sind. Diese Abschlußleisten dienen in erster Linie als Anschlag- bzw. Sockelschiene, auf die die isolierenden Dämmplatten aufgesetzt werden können. Weiterhin verhindern diese Abschlußleisten das Eindringen von Ungeziefer, wuchernden Pflanzen und Schmutz in die Insolierschicht.

Die bekannten Abschlußleisten sind im Querschnitt U-förmig ausgebildete Profile aus Blech, Aluminium, Edelstahl oder Hartkunststoff. Dabei ist ein freier Steg des U-förmigen Profils größer ausgebildet als der Andere, um die Abschlußleiste hiermit an der Hauswand zu befestigen. Die lichte Weite der U-förmigen Abschlußleiste entspricht der Dicke der einzusetzenden Dämmplatte, so daß diese paßgenau in der Abschlußleiste gehalten wird.

Aus der DE 42 35 067 ist eine Sockelleiste für den unteren Abschluß von an Bauwerkswänden anbringbaren Wärmedämmschichten bekannt, die zweiteilig aufgebaut ist. Hierbei wird das abgewinkelte Wandprofil an der Bauwerkswand befestigt und das Abschlußprofil mittels eines Sicherungswinkels am Wandprofil gehalten. Diese Sockelleiste ist so aufgebaut, daß die Abschlußleiste in zwei verschiedenen Postionen am Sicherungswinkel einrastet, so daß zwei verschiedene lichte Weiten einstellbar sind. Hierdurch kann die Sockelleiste für die jeweils benötigte lichte Weite der jeweiligen Dämmplatte eingestellt werden, so daß wahlweise dicke oder dünne Dämmplatten (oder andere Isoliermaterialien) paßgenau aufgenommen werden können.

Aus der DE 20 16 834 ist eine Vorrichtung zur Anbringung von Wandabdeckungen bekannt, die ebenfalls aus einem Wandprofil und einem Abschlußprofil zusammengesetzt ist. Bei dieser Vorrichtung greifen sägezahnartig ausgebildete Oberflächen des Wandprofils und des Abschlußprofils ineinander, so daß hierdurch der Abstand der Dämmplatte von der Hauswand in mehreren Stufen eingestellt werden kann.

Zur Isolierung von Gebäuden, insbesondere von Altbauten, ist es heutzutage erforderlich und Stand der Technik, die Außenisolierung bis zur Unterkante der Kellerdecke zu erstrecken, um Kältebrücken zu vermeiden. Bei vielen Altbauten war es aber bisher üblich, die bestehende Außenisolierung bzw. den bestehenden Putz nur bis zur Oberkante der Kellerdecke vorzusehen. Daraus resultiert das Problem, daß die neue Außenisolierung über den bestehenden Putz hinausreicht, und die Abschlußleiste, die im Bereich der Kellerdecke zu montieren ist, nicht an diese heranreicht. Auch sind die Wände an Altbauten häufig schief, so daß der Abstand der Hauswand zur Dämmplatte an verschiedenen Stellen unterschiedlich sein kann.

Diese Probleme wurden bisher dadurch gelöst, daß zwischen der Abschlußleiste und der Hauswand Distanzstücke angebracht wurden. Allerdings ist die Montage der Abschlußleiste mit den Distanzstücken sehr zeitaufwendig und kostenintensiv. Auch wurde die Abschlußleiste als Ganzes durch Unterlegen von Distanzstücken instabil. Außerdem konnte durch den zwischen den Distanzstücken verbleibenden Schlitz wieder Ungeziefer und wuchernde Pflanzen in die Isolierschicht eindringen.

Zwar ist es mit Sockelleisten gemäß der DE 42 35 067 möglich, zwei verschiedene lichte Weiten einzustellen, jedoch können damit Distanzunterschiede im Bereich der Kellerdecke, bzw. gegebenenfalls schiefe Hauswände nicht oder nur unzureichend ausgeglichen werden. Die Vorrichtung zur Anbringung von Wandabdeckungen gemäß DE-OS 20 16 834 verfügt nur über genau definierte Einrastpunkte, so daß hiermit die Distanzunterschiede unterhalb des Putzes nur sehr ungenau ausgeglichen werden können. Auch ist es mit Vorrichtungen gemäß der DE 42 35 067 oder DE 20 16 834 nicht möglich, den Abstand entlang einer Vorrichtung zu verändern, um gegebenenfalls schiefe Wände auszugleichen. Darüber hinaus ist die Vorrichtung gemäß der DE-OS 20 16 834 auch nicht in der Lage, Dämmplatten unterschiedlicher Dicke aufzunehmen, da sie nur eine genau definierte Halterung aufweist. Deshalb muß ein Handwerksunternehmen sowohl bei Sockelleisten gemäß der DE 42 35 067, als auch bei Vorrichtungen gemäß der DE-OS 20 16 834 Systeme verschiedener Abmaße vorrätig halten, um für Isolierungen beliebiger Dicke und je nach vorhandenem Außenputz die richtige Abschlußleiste montieren zu können. Eine derartige Lagerhaltung ist sehr kostenaufwendig und trotzdem bleibt das Problem des Ausgleichs etwaiger schiefer Hauswände ungelöst.

Davon ausgehend liegt der vorliegenden Erfindung die Aufgabe zugrunde, eine Abschlußleiste zu schaffen, die Dämmaterialien unterschiedlicher Dicke aufnehmen kann, die in einfacher Weise den vorhandenen Außenputz ausgleichen kann und die gleichzeitig gegebenenfalls vorhandene schiefe Wände des Altbaues egalisieren kann.

Als technische Lösung dieser Aufgabe wird erfindungsgemäß vorgeschlagen, die Abschlußleiste der eingangs genannten Art dahingehend weiterzubilden, daß im Wand- und/oder im Abschlußprofil in Verschieberichtung ausgerichtete Langlöcher oder einseitig offene Schlitze vorgesehen sind, und daß das Abschlußprofil mittels in den Langlöchern oder Schlitzen eingebrachter Schrauben, Nieten und/oder Bolzen am Wandprofil gehalten ist.

Eine nach dieser technischen Lehre ausgebildete Abschlußleiste hat den Vorteil, daß sie für Dämmplatten bzw. Isolierungen unterschiedlicher Dicke einsetzbar ist. Hierdurch brauchen lediglich zwei verschiedene Abschlußleisten, eine für Dämmplatten von 6 cm bis 10 cm Stärke und eine von 8 cm bis 14 cm Stärke, bevorrated werden.

Ein weiterer Vorteil besteht darin, daß die Montage von Distanzstücken entfällt, da der Abstand zwischen der Dämmplatte und der Hauswand durch Auseinanderziehen der Abschlußleiste stufenlos überbrückt werden kann.

Noch ein weiterer Vorteil der erfindungsgemäß ausgebildeten Abschlußleiste besteht darin, daß das Abschlußprofil auch schräg ausgezogen werden kann. Das heißt, daß das Abschlußprofil an einer Seite weiter vom Wandprofil weggezogen wird als auf der anderen Seite. Hierdurch können schiefe Wände ausgeglichen werden, was bei Altbauten häufig notwendig ist.

Folglich ist die erfindungsgemäße Abschlußleiste unabhängig von der Dicke des bestehenden Putzes, unabhängig von der Dicke der verwendeten Dämmplatte und unabhängig von der schiefen Wand universell einsetzbar.

In einer bevorzugten Ausführungsform wird das Wandprofil und das Außenprofil durch Schloßschrauben zusammengehalten, die im Außenprofil verdrehsicher gehalten sind. Der Schaft der Schloßschraube ist in einem im Wandprofil ausgebildeten Langloch gehalten, so daß die Abschlußleiste durch Verschieben des Außenprofils auf die gewünschte lichte Weite eingestellt werden kann und anschließend durch Aufsetzen einer Mutter auf die Schloßschraube mit einem einzigen Werkzeug fixiert werden kann.

Da die Schloßschraube verdrehsicher gehalten ist, braucht zur Demontage der Abschlußleiste lediglich die Mutter gelöst und entfernt werden und schon ist das Abschlußprofil abnehmbar.

In einer anderen, bevorzugten Ausführungsform ist das Abschlußprofil mittels Nieten am Wandprofil gehalten. Dabei sind die Nieten so montiert, daß das Abschlußprofil noch genügend Spiel hat, um relativ zum Wandprofil verschoben werden zu können. Hierdurch wird es möglich, die Abschlußleiste bereits werkseitig vorzumontieren und erst an Ort und Stelle auf das gewünschte Maß einzustellen, wodurch die Montagekosten vor Ort gesenkt werden.

In einer anderen, bevorzugten Ausführungsform ist an der Vorderkante des Abschlußprofiles eine Tropfkante ausgebildet, über die der auf die isolierte Hauswand auftreffende Schlagregen kontrolliert abgeleitet wird.

In einer weiteren, bevorzugten Ausführungsform ist um die Öffnung herum ein Materialsteg angeordnet, wobei auf der Innenseite dieser Öffnung und der Innenseite des Materialstegs ein Gewinde vorgesehen ist. Bei der erfindungsgemäßen Abschlußleiste wird die Öffnung vorzugsweise durch Einstechen eines Dornes geschaffen. Hierbei wird mit der Spitze des Dornes zunächst ein kleines Loch in das Wandprofil eingedrückt, welches durch weiteres Eindrücken des Dornes vergrößert wird. Hierbei wird das um das kleine Loch herum befindliche Material beispielweise nach oben gedrückt und bildet einen um die fertige Öffnung herum umlaufenden Materialsteg. Um diese Öffnung und diesen Materialsteg wird anschließend ein Gewinde eingeschnitten, welches zur Aufnahme von Schrauben dient.

Durch diesen umlaufenden Materialsteg ist es möglich, an dieser Stelle ein Gewinde vorzusehen. Hätte man nur eine Öffnung, so könnte man maximal die Materialdicke zur Bildung eines Gewindes nutzen, was aber in der Regel nicht ausreichend ist. Bei der erfindungsgemäßen Öffnung mit dem umlaufenden Materialsteg kann ein sehr viel größeres Gewinde angebracht werden, welches zur Befestigung des Außenprofils ausreicht. Durch dieses im Wandprofil integrierte Gewinde kann bei der Schraube auf eine Mutter verzichtet werden, was zu einer kostengünstigeren und sehr viel einfacheren Montage der Abschlußleiste führt.

In noch einer weiteren bevorzugten Ausführungsform sind im Abschlußprofil Lüftungsbohrungen und/oder Lüftungsschlitze vorgesehen, damit die Abschlußleiste auch bei hinterlüfteten Fassaden einsetzbar ist. Dabei sind die Lüftungsbohrungen und/oder die Lüftungsschlitze vorzugsweise so angeordnet, daß sie sich im Bereich des Lüftungsspaltes befinden.

In einer anderen, besonders bevorzugten Ausführungsform ist die Schraube an ihrem dem Schraubenkopf gegenüberliegenden Ende mit einem Schlitz, Kreuzschlitz, Innensechskant oder Innenvielkant zur Aufnahme eines Werkzeuges versehen. Hierdurch ist es möglich, die einmal festgezogene Schraube auch dann wieder zu lösen, wenn der eigentliche Schraubenkopf durch die Isolierung und/oder die Fassade verdeckt und somit unzugänglich ist. Bei dieser erfindungsgemäßen Schraube braucht das Werkzeug lediglich in das freie Ende des Gewindebolzens eingesetzt werden, um die gesamte Schraube zu drehen und somit zu lösen.

Weitere Vorteile der erfindungsgemäßen Vorrichtung ergeben sich aus der Beschreibung und aus der beigefügten Zeichnung. Ebenso können die vorstehend genannten und die noch weiter ausgeführten Merkmale erfindungsgemäß jeweils einzeln oder in beliebigen Kombinationen miteinander verwendet werden. Die erwähnten Ausführungsformen sind nicht als abschließende Aufzählung zu verstehen, sondern haben vielmehr beispielhaften Charakter. Die Erfindung ist in der Zeichnung dargestellt und anhand von Ausführungsbeispielen näher erläutert. Es zeigen:
- Figur 1: eine geschnittene Seitenansicht einer mit einer Außenisolierung versehenen Hauswand;
- Figur 2: eine perspektivische Explosionsdarstellung der erfindungsgemäßen Abschlußleiste;
- Figur 3: eine perspektivische Explosionsdarstellung einer zweiten Ausführungsform;
- Figur 4: eine geschnittene Seitenansicht einer mit der Abschlußleiste gemäß Figur 3 versehenen Hauswand;
- Figur 5: eine geschnittene Seitenansicht einer weiteren, mit der Abschlußleiste gemäß Figur 3 versehenen Hauswand.

Die einzelnen Figuren der Zeichnung zeigen den erfindungsgemäßen Gegenstand teilweise stark überproportional vergrößert dargestellt, damit ihr Aufbau besser gezeigt werden kann.

**Figur 1** zeigt eine Abschlußleiste **2**, die im Bereich einer Kellerdecke **4** eines Gebäudes an dessen Außenwand **6** befestigt ist. Die Außenwand **6** des Gebäudes ist in üblicher Weise mit einem Putz **8** versehen. Entsprechend den bislang geltenden Bauvorschriften reicht dieser Putz **8** üblicherweise nur bis zur Oberkante der Kellerdecke **4**. Wird ein derartiges Gebäude den heutigen Bauvorschriften entsprechend mit einer neuen Außenisolierung versehen, so muß diese bis an den unteren Rand der Kellerdecke **4** bzw. bis an den oberen Rand der Kellerwand **10** reichen.

Zum Verschließen der Außenisolierung wird unterhalb einer die Außenisolierung bildenden Dämmplatte **12** die Abschlußleiste **2** im Bereich der Kellerdecke **4** befestigt. Ein unterhalb des Putzes **9** entstehender Hohlraum wird vorzugsweise ebenfalls mit einer Dämmschicht **14** ausgefüllt.

Wie der **Figur 2** zu entnehmen ist, setzt sich die Abschlußleiste **2** aus einem L-förmigen Wandprofil **16** und einem L-förmigen Außenprofil **18** zusammen. Dabei wird das Außenprofil **18** mittels zumindest einer Schloßschraube **20** und mittels zumindest einer Niete **22** verschieblich am Wandprofil **16** gehalten.

Die Schloßschraube **20** ist mit ihrem Vierkant in eine entsprechend quadratisch ausgebildete Aufnahme **24** im Außenprofil **18** verdrehsicher eingelassen und reicht durch ein entsprechendes, im Wandprofil **16** in Verschieberichtung ausgerichtetes Langloch **26** hindurch. Auf das freie Ende der Schloßschraube **20** kann eine Mutter **28** aufgeschraubt werden, mit der das Außenprofil **18** in der gewünschten Position fixiert werden kann.

Neben der Schloßschraube **20** wird das Abschlußprofil **18** durch mindestens eine Niete **22** am Wandprofil **16** gehalten. Auch hier reicht die Niete **22** durch eine Öffnung **30** im Außenprofil **18** und ein entsprechendes Langloch **26** im Wandprofil **16** hindurch. Dabei ist die Niete **22** derart montiert, daß zwischen dem Außenprofil **18** und dem Wandprofil **16**, sowie dem Nietenkopf **32** und dem Wandprofil **16** so viel Spiel verbleibt, daß das Abschlußprofil **18** gegenüber dem Wandprofil **16** verschiebbar gelagert ist.

In nichtdargestellten Ausführungsformen kann die Abschlußleiste auch ausschließlich mit Nieten oder ausschließlich mit Schrauben ausgestattet sein.

An der Vorderseite des Außenprofiles **18** ist eine Tropfkante **34** ausgebildet, an der das von der Hauswand herunterfließende Regenwasser kontrolliert abtropfen kann und nicht bis an die Kellerwand **10** gelangt.

In den Figuren 3 bis 5 ist eine zweite Ausführungsform einer erfindungsgemäßen Abschlußleiste dargestellt. Diese Abschlußleiste **50** setzt sich ebenfalls aus einem Wandprofil **52** und einem Außenprofil **54** zusammen, wobei im Abschlußprofil **54** zum Wandprofil **52** hin einseitig offene Schlitze **56** vorgesehen sind.

Am Wandprofil **52** sind jeweils einen umlaufenden Materialsteg **58** aufweisende Öffnungen **60** vorgesehen, in denen eine Gewinde eingeschnitten ist. Diese Materialstege **58** entstehen durch Herausquetschen des Materials beim Anbringen der Öffnungen **60**. Man könnte diese Materialstege **58** auch als einen etwas vergrößerten Grat bezeichnen, denn beim Einstechen der Öffnungen 60 drückt der Dorn das Material nach oben und entsteht dieser Materialsteg **58**. Anstatt diesen Materialsteg **58** (beziehungsweise Grat) zu entfernen, wird dieser genutzt um das in der Öffnung **60** anzubringende Gewinde um ein oder zwei Gänge verlängern zu können. Hierdurch erhält die in die Öffnung **60** einzuschraubende Schraube **62** einen zuverlässigen Halt und es ist möglich, mittels dieser Schraube 62 das Abschlußprofil **54** zuverlässig am Wandprofil **52** zu fixieren.

Der Schlitz **56** ist so breit gewählt, daß er zwar die Materialstege **58** umgreift, jedoch trotzdem vom Schraubenkopf **64** erfaßt wird.

An der von der Wand abweisenden Seite des Abschlußprofils **54** ist ein Vorsprung **66** vorgesehen, auf den der spätere Putz der Hauswand aufgebracht werden kann. An der Unterseite des Abschlußprofils **54** ist eine durchgehende Tropfkante **68** ausgebildet, an der das von der Hauswand herunterfließende Regenwasser kontrolliert abtropfen kann und nicht bis an die Hauswand **70** gelangt. Der Vorsprung **66** wird durch eine Vorderkante **72** des Außenprofils **54** begrenzt.

Im Bereich vor der Vorderkante sind im Abschlußprofil **54** mehrere Lüftungsbohrungen **74** und Lüftungsschlitze **76** vorgesehen, um diese Abschlußleiste **50** auch an hinterlüfteten Fassaden anbringen zu können.

Beispiele für hinterlüftete Fassaden sind in den Figuren 4 und 5 abgebildet. Hierbei ist das Wandprofil **52** an einer Hauswand **70** festgedübelt und weist eine Breite von genau 80mm auf. Auf dieses Wandprofil **52** werden dann 80mm dicke Dämmstoffplatten **78** aufgesetzt und auf der Hauswand **70** verklebt. Im Abstand von zirka 1m werden über die ganze Hauswand verteilt mehrere U-Halter **80** montiert, an denen eine Putzträgerplatte **82** befestigt wird. Dabei wird die Putzträgerplatte derart von der Dämmstoffplatte **78** beabstandet montiert, daß ein zirka 30mm breiter Lüftungsspalt **84** entsteht.

In der in Figur 5 dargestellten Ausführungsform ist an der Rückseite der Putzträgerplatte eine eierkartonartig auggebildete Zwischenplatte **86** befestigt, die der Putzträgerplatte **82** weitere Stabilität verleihen soll und dennoch eine ausreichende Hinterlüftung der Fassade gewährleistet.

Damit beim Andübeln der U-Halter **80** und/oder beim Verkleben der Dämmstoffplatten **78** kein Mörtel, Klebestoff oder sonstiger Bauschutt die Lüftungsbohrungen **74** und Lüftungsschlitze **76** des Abschlußprofils **54** verstopfen, wird das Abschlußprofil **54** erst montiert, nachdem die Dämmstoffplatte **78**, die U-Halter **80** und die Putzträgerplatte **82** montiert sind. Nun wird das Abschlußprofil **54** mit seinen einseitig offenen Schlitzen **56** in in dem Wandprofil **52** vormontierte Schrauben **62** eingeschoben und mit einem einfachen Handgriff soweit an die Hauswand **70** herangedrückt, bis die Vorderkante 72 an der Putzträgerplatte **82** anliegt. Nun wird das Abschlußprofil **54** mittels selbstschneidender Blechschrauben **86** an der Putzträgerplatte **82** festgeschraubt und abschließend wird dann der Putz **88** auf die Putzträgerplatt **82** aufgetragen, wobei der Putz **88** bündig mit dem Vorsprung **66** abschließt.

In einer anderen nicht dargestellten Ausführungsform ist der Schlitz **56** so dimensioniert, daß das Abschlußprofil **54** bis zum Anschlag an die Schrauben **62** herangeschoben werden kann und sich dennoch eine exakt 30mm breiter Lüftungsspalt **84** ergibt. Derartige Abschlußprofile werden vorzugsweise immer dann eingesetzt, wenn die Putzträgerplatte **82** nicht bis ganz an die Abschlußleiste **50** heranreicht.

Damit die Schrauben **62** nach erfolgter Montage der Abschlußleiste **50** noch stramm angezogen werden können, beziehungsweise damit diese Schrauben **62** zu einem späteren Zeitpunkt wieder gelöst werden können, ohne dabei die gesamte Isolierung und den gesamten Außenputz entfernen zu müssen, ist in dem Schraubenkopf **64** gegenüberliegenden Ende der Schraube **62** ein Innensechskant **90** vorgesehen. Alternativ kann dies auch ein Schlitz, Kreuzschlitz oder Innenvielkant sein. In diesem Innensechskant **90** kann dann ein handelsüblicher Innensechskant eingeführt werden, um die Schraube **62** anzuziehen oder zu lösen.

### BEZUGSZEICHENLISTE

- 2: Abschlußleiste
- 4: Kellerdecke
- 6: Außenwand
- 8: Putz
- 10: Kellerwand
- 12: Dämmplatte
- 14: Dämmschicht
- 16: Wandprofil
- 18: Außenprofil
- 20: Schloßschraube
- 22: Niete
- 24: Aufnahme
- 26: Langloch
- 28: Mutter
- 30: Öffnung
- 32: Nietenkopf
- 34: Tropfkante
- 50: Abschlußleiste
- 52: Wandprofil
- 54: Abschlußprofil
- 56: Schlitze
- 58: Materialstege
- 60: Öffnung
- 62: Schraube
- 64: Schraubenkopf
- 66: Vorsprung
- 68: Tropfkante
- 70: Hauswand
- 72: Vorderkante
- 74: Lüftungsbohrung
- 76: Lüftungsschlitze
- 78: Dammstoffplatte
- 80: U-Halter
- 82: Putzträgerplatte
- 84: Lüftungsspalt
- 86: Blechschraube
- 88: Putz
- 90: Innensechskant

## Patentansprüche

1. Abschlußleiste für Außenisolierungen von Gebäuden mit einem an einer Gebäudewand befestigbaren Wandprofil (16, 52), an dem ein Abschlußprofil (18, 54) verschieblich gehalten ist,
**dadurch gekennzeichnet**,
daß im Wand- (16, 52) und/oder im Abschlußprofil (18, 54) in Verschieberichtung ausgerichtete Langlöcher (26) oder einseitig ofene Schlitze (56) vorgesehen sind, und daß das Abschlußprofil (18, 54) mittels in den Langlöchern (26) oder Schlitzen (56) eingebrachter Schrauben, Nieten (22) und/oder Bolzen am Wandprofil (16, 52) gehalten ist.

2. Abschlußleiste nach Anspruch 1,
**dadurch gekennzeichnet**,
daß das Wand- (16, 52) und/oder das Außenprofil (18, 54) als L-Profil ausgebildet sind/ist.

3. Abschlußleiste nach wenigstens einem der vorangehenden Ansprüche,
**dadurch gekennzeichnet**,
daß die Schraube als Schloßschraube (20) ausgeführt ist, die mit ihrem Vierkant verdrehsicher im Abschlußprofil (18) gehalten ist.

4. Abschlußleiste nach wenigsten einem der Ansprüch 1 oder 2,
**dadurch gekennzeichnet**,
daß die Niete (22) das Wand- (16) und das Abschlußprofil (18) derart klemmend zusammenhält, daß das Abschlußprofil (18) gerade noch verschiebbar ist.

5. Abschlußleiste nach wenigstens einem der Ansprüch 1 oder 2,
**dadurch gekennzeichnet**,
daß das Abschlußprofil (18) sowohl mittels Schrauben gemäß dem Kennzeichen von Anspruch 5, als auch mittels Nieten (22) gemäß dem Kennzeichen von Anspruch 6 am Wandprofil (16) gehalten ist.

6. Abschlußleiste nach wenigstens einem der vorangehenden Ansprüche,
**dadurch gekennzeichnet**,
daß am Außenprofil (18) eine Tropfkante (34) ausgebildet ist.

7. Abschlußleiste nach wenigstens einem der vorangehenden Ansprüche
**dadurch gekennzeichnet**,
daß um die Öffnung (60) ein umlaufender Materialsteg (58) angeordnet ist, und daß in dieser Öffnung (60) und in diesem Materialsteg (58) ein Gewinde vorgesehen ist.

8. Abschlußleiste nach wenigstens einem der vorangehenden Ansprüche
**dadurch gekennzeichnet**,
daß im Abschlußprofil (54) Lüftungsbohrungen (74) und/oder Lüftungsschlitze (76) vorgesehen sind.

9. Abschlußleiste nach wenigstens einem der vorangehenden Ansprüche
**dadurch gekennzeichnet**,
daß die Schraube (62) an ihrem dem Schraubenkopf (64) gegenüberliegendem Ende einen Schlitz, Kreuzschlitz, Innensechskant (90) oder Innenvielkant zur Aufnahme eines Werkzeugs aufweist.
